# EUROPÄISCHE PATENTSCHRIFT

(11) **EP 1 372 431 B1**
(45) Veröffentlichungstag und Bekanntmachung des Hinweises auf die Patenterteilung: **29.09.2004**
(21) Anmeldenummer: 02726230.2
(22) Anmeldetag: 28.03.2002
(51) Int. Cl.: A47B 13/08, B01L 9/02

(54) **KANTENPROFIL und Klemmkörper**
EDGE PROFILE and clamping body
BORDURE PROFILEE et corps du clamp

(30) Priorität: 06.04.2001 DE 10117467
(43) Veröffentlichungstag der Anmeldung: 02.01.2004
(73) Patentinhaber: Friatec Aktiengesellschaft, 68229 Mannheim (DE)
(72) Erfinder: GRYBOWSKI, Reinhard, 76228 Karlsruhe (DE); HEIDENREICH, Hubert, 68739 Mannheim (DE)
(74) Vertreter: Schmitt, Meinrad, Dipl.-Ing.
(86) Internationale Anmeldenummer: PCT/EP2002/003521
(87) Internationale Veröffentlichungsnummer: WO 2002/080733

(56) Entgegenhaltungen:
- DE-A- 2 751 897
- GB-A- 1 082 657
- US-A- 5 551 352

## Beschreibung

Die Erfindung bezieht sich auf ein Kantenprofil und einen mit diesem verbindbaren Klemmkörper gemäß der im Oberbegriff des Patentanspruchs 1 angegebenen Merkmale.

Aus der GB 1 082 657 A sind ein derartiges Kantenprofil und ein derartiger Klemmkörper bekannt, welche mit einer Kante einer Arbeitsplatte verbindbar sind: Das Kantenprofil und der mit diesem verbindbare Klemmkörper sind jeweils im wesentlichen L-förmig ausgebildet, wobei die einander zugeordneten Schenkel desselben derart miteinander verbindbar sind, dass das Kantenprofil am Rand der Arbeitsplatte fest klemmbar ist. Das Kantenprofil enthält einen in der vorgegebenen Einbauposition der Arbeitsplatte vertikal nach oben ausgerichteten Schenkel, in welchen der Klemmkörper von unten her mit einem nach oben gerichteten Schenkel eingreift, wobei ineinander greifende Rastelemente vorhanden sind. Der Klemmkörper ist vergleichsweise starr ausgebildet, wobei der an der Unterkante der Arbeitsplatte anliegende Schenkel bereits vor der Herstellung der Rastverbindung mit dem Kantenprofil zu dem genannten nach oben gerichteten Schenkel rechtwinklig angeordnet ist. Das Festklemmen erfolgt ohne Verformung des Klemmkörpers, wobei ggf. durch Ausbildung des Kantenprofils aus einem etwas weicheren Material infolge elastischer Verformung die Verbindung des Kantenprofils mit dem Klemmkörper erfolgt.

Femer ist aus der DE 44 19 095 C ein Kantenprofil bekannt, welches an Kanten von Platten, insbesondere Arbeitsplatten bzw. Labor-Arbeitsplatten, angeordnet wird. Derartige Platten bestehen bevorzugt aus Steinzeug oder Keramik und enthalten im wesentlichen parallel zueinander angeordnete Oberflächen sowie an wenigstens einem Rand eine über die Oberfläche vorstehende Kante. Das genannte Kantenprofil besitzt einen im wesentlichen U-förmigen Querschnitt und ist am Rand der Platte anzuordnen, wobei im Inneren wenigstens eine hintergriffige Ausnehmung für einen Formkörper vorgesehen ist. Dieser Formkörper ist bevorzugt als eine Reaktions-Verbundmasse oder ein Klebemittel ausgebildet, wobei zwischen dem Formkörper und dem Kantenprofil eine formschlüssige Verbindung vorgegeben ist und der Formkörper mit dem Rand der Platte kraftschlüssig verbunden ist.

Hiervon ausgehend liegt der Erfindung die Aufgabe zugrunde, das Kantenprofil und den Klemmkörper mit einem geringen konstruktiven Aufwand dahingehend weiterzubilden, daß eine problemlose und funktionssichere Befestigung gewährleistet ist. Das Kantenprofil soll in einfacher Weise fertigbar sein und einen dichten und dauerhaften Abschluß der Plattenkante sicherstellen. Die Lösung dieser Aufgabe erfolgt gemäß der im Patentanspruch 1 angegebenen Merkmale.

Das erfindungsgemäße Kantenprofil zeichnet sich durch eine einfache, funktionssichere Konstruktion aus und kann problemlos mittels eines Klemmkörpers am Plattenrand befestigt werden. Das Kantenprofil besitzt einen im wesentlichen L-förmigen Querschnitt, wobei der erste Schenkel auf der regelmäßig horizontal ausgerichteten Oberfläche der Platte aufliegt und der Klemmkörper mit dem zweiten Schenkel mittels Rastelementen derart verbindbar ist, dass das Kantenprofil am Plattenrand festgeklemmt ist. Der Klemmkörper ist insbesondere winkelförmig und/oder als Befestigungswinkel derart ausgebildet, dass er an der Plattenunterseite angreift und somit das Klemmprofil am Plattenrand festgeklemmt ist. Das Kantenprofil kann als langgestrecktes, insbesondere extrudiertes Profil ebenso ausgebildet sein wie ein Profilkörper oder Eckformteil. In vorteilhafter Weise besteht das Kantenprofil aus Kunststoff, insbesondere ABS (Acrylnitril-Butadien-Styrol). Ein derartiger Kunststoff zeichnet sich vor allem aus durch eine physiologische und toxologische Unbedenklichkeit, hohe Schlagzähligkeit, hohe Spannungsfestbeständigkeit, Korrosionsbeständigkeit und Abriebsbeständigkeit, wobei eine einfache Bearbeitung ebenso gegeben ist wie eine problemlose Recyclebarkeit. In bevorzugter Weise wird das Kantenprofil ferner mit einem Klebemittel mit der Platte verbunden. Durch die erfindungsgemäße Kombination von Klemm- und Klebetechnik ist eine einfache und sichere Befestigung mit der Platte gewährleistet. Das Klebemittel und/oder eine Verbundmasse können in hintergriffigen Ausnehmungen in innenliegenden Flächen des ersten Schenkels vorgesehen sein. Des weiteren kann als Klebemittel ein insbesondere doppelseitig klebendes Dichtungsband ausgebildet sein, welches bevorzugt zwischen der Innenfläche des ersten, im wesentlichen horizontal anzuordnenden Schenkels und der Plattenoberfläche angeordnet wird. Bei der Arbeitsplatte handelt es sich bevorzugt um eine Labortischplatte aus hochwertiger technischer Keramik und durch die erfindungsgemäße Kombination mit dem Kantenprofil, welches eine Sicherheitskante bildet, wird in funktionsgerechter Weise auf die Plattenoberfläche gelangende Flüssigkeit an einem unerwünschten Herablaufen gehindert, wobei mit dem Klebemittel oder Dichtungsband eine funktionssichere Abdichtung gewährleistet ist. Zusätzlich und/oder alternativ kann zwecks Abdichtung der Oberfläche der aufliegende Schenkel des Kantenprofils mit einer Dichtlippe versehen sein.

Besondere Ausgestaltungen und Weiterbildungen der Erfindung sind den Unteransprüchen sowie der nachfolgenden Beschreibung besonderer Ausführungsbeispiele angegeben.

Die Erfindung wird nachfolgend anhand der in der Zeichnung dargestellten Ausführungsbeispiele näher erläutert, ohne dass insoweit eine Beschränkung erfolgt. Es zeigen:
- Fig. 1: einen Schnitt quer zur Längserstreckung des Kantenprofils,
- Fig. 2: eine perspektivische Ansicht des als Eckformteil ausgebildeten Kantenprofils,
- Fig. 3: eine Ansicht von unten des Eckformteils gemäß Fig. 2,
- Fig. 4: teilweise eine Ansicht einer Labortischplatte mit zwei Längs-Kantenprofilen gemäß Fig. 1 sowie einem Eckformteil gemäß Fig. 2, 3.

Wie in Fig. 1 dargestellt, ist das erfindungsgemäße Kantenprofil grundsätzlich L-förmig ausgebildet und enthält in wenigstens einem Schenkel 2 die hintergriffige Ausnehmung 4. Dieser erste Schenkel 2 wird bevorzugt horizontal an der oberen Oberfläche der Platte befestigt, welche insbesondere als Arbeits- und/oder Labortischplatte ausgebildet ist. Der erste Schenkel 2 enthält ferner an seinem freien Ende eine insbesondere integrale Dichtlippe 6 zur dichtenden Auflage auf der Plattenoberfläche. Der zweite Schenkel 8, welcher in der Einbauposition im wesentlichen vertikal ausgerichtet ist, übergreift somit den Rand bzw. die Kante der genannten Platte. Die Innenfläche des ersten Schenkels 2 und/oder des zweiten Schenkels 8 sind mit Rillen und/oder Riffelungen 10, 12 versehen, mittels welchen in vorteilhafter Weise ein Toleranzausgleich und insgesamt eine gute Auflage und Befestigung an der genannten Platte sichergestellt wird. Des weiteren enthält das Kantenprofil im Hinblick auf eine optimale Bearbeitung, insbesondere beim Extrudieren oder Spritzen, wenigstens einen Hohlraum 14. Die Außenfläche 16 des freien Endes des bevorzugt horizontal anzuordnenden ersten Schenkels 2 ist in vorteilhafter Weise in einem vorgegebenem Winkel zur Horizontalen und/oder zur Außenfläche des ersten Schenkels geneigt angeordnet.

In einer besonderen Ausgestaltung der Erfindung erhält der vertikal nach unten ausgerichtete zweite Schenkel 8 eine Ausnehmung 18 zur Aufnahme eines Klemmkörpers 20. Die Ausnehmung 18 befindet sich zwischen einem nach unten gerichteten innenliegenden Arm 19 und dem äußeren Teil des zweiten Schenkels 8. Die Ausnehmung 18 weist bevorzugt zahnartig ausgebildete Rastelemente 22 auf, mit welchen Rastelemente 24 des genannten Klemmkörpers 20 korrespondieren. Die Rastelemente 22 und 24 sind derart ausgebildet, daß der Klemmkörper 20 in Richtung des Pfeiles 26 in die Ausnehmung 18 zum einen problemlos einschiebbar und einpreßbar ist und zum anderen aber gegen eine Bewegung entgegen der Pfeilrichtung 26 gesichert ist.

Wie ersichtlich, ist der Klemmkörper 20 gleichfalls im wesentlichen L-förmig ausgebildet, wobei aber der Winkel 28 zwischen den beiden Schenkeln 30, 32 in vorteilhafter Weise kleiner als 90° vorgegeben ist. Der Winkel 28 ist zweckmäßig zwischen 65 bis 85°, vorteilhaft zwischen 70 bis 80°, insbesondere im wesentlichen 75° groß. Wie ersichtlich, wird somit die hier nicht dargestellte Platte, welche insbesondere als Labortischplatte ausgebildet ist, zwischen dem oberen ersten Schenkel 2 und dem gemäß Zeichnung unteren Schenkel 30 des Klemmkörpers eingeklemmt. Somit kann der Klemmkörper 20 fest an eine Unterkante der Platte angepreßt und dergegenüber verspannt werden. Es sei festgehalten, dass der Klemmkörper 20 in vorteilhafter Weise aus dem gleichen Werkstoff, insbesondere Kunststoff, insbesondere ABS, wie das Kantenprofil besteht. Aufgrund einer vorgebbaren Tiefe der Ausnehmung 18 kann das erfindungsgemäße Kantenprofil an Platten mit unterschiedlichen Dicken 34, 36 befestigt werden, und zwar entsprechend der strichpunktierten Linien 38, 40. So nimmt bei einer Platte mit der Dicke 36 nach dem vollständigen Einpressen und Einrasten des Klemmkörpers 20 dessen unterer Schenkel die gemäß der Linie 30' angedeutete horizontale Position ein.

In besonders zweckmäßiger Weise ist das Klebemittel als ein Dichtungsband 42 ausgebildet, welches zwischen dem ersten Schenkel 2 und der genannten Platte angeordnet wird. Das Dichtungsband 42 ist insbesondere doppelseitig klebend ausgebildet und ist zusätzlich oder alternativ zur oben erläuterten Dichtlippe 6 vorgesehen. Nach der Herstellung der kombinierten Klebe- und Klemmverbindung des Kantenprofils mit der Platte wird in zweckmäßiger Weise ein über das gemäß Zeichnung links des Schenkels 2 überstehender Teil des doppelseitig klebenden Dichtungsbandes 42, insbesondere mittels eines Cutters abgetrennt, so dass ein einwandfreier und/oder sauberer Übergang vom Kantenprofil zur Plattenoberfläche gewährleistet ist. Des weiteren kann zusätzlich oder alternativ der gemäß Zeichnung vertikale zweite Schenkel 8 mit einem Klebemittel bzw. Dichtungsband 44 mit der zugeordneten Seitenfläche der Platte verbunden sein. Das erfindungsgemäß mit der Platte sowohl verklemmte als auch verklebte Kantenprofil bildet somit eine Sicherheitskante, welche ein unerwünschtes Herablaufen von Flüssigkeiten, wie Säuren, Laugen oder Lösungsmittel, von der Oberfläche der Arbeitsplatte bzw. Labortischplatte verhindert.

Der erste Schenkel 2 und der zweite Schenkel 8 sind in einem Winkel 46 zueinander angeordnet. Vor der Verbindung mit der Labortischplatte ist dieser Winkel kleiner als 90° und zwar insbesondere maximal 89° groß. Insbesondere ist der Winkel 46 mit 85 bis 89° vorgegeben. Beim Festklemmen des Kantenprofils an der Kante der Labortischplatte werden die beiden Schenkel 2, 8 etwas aufgebogen, so dass der Winkel 46 entsprechend dem rechten Winkel zwischen der Oberfläche und der Seitenfläche der Labortischplatte auf im wesentlichen 90° geringfügig vergrößert wird. Dies hat zur Folge, dass das gemäß Zeichnung linke freie Ende des oberen Schenkels 2 fest auf die Plattenoberfläche gepresst wird und ebenso das erläuterte Dichtungsband 42 oder die dort angeordnete Dichtlippe 6.

In den Fig. 2 und 3 ist eine besondere Ausgestaltung des erfindungsgemäßen Kantenprofils in Form eines Eckformteils 48 dargestellt. Gemäß Fig. 2 ist der erste, obere Schenkel 2 plattenförmig ausgebildet und der zweite Schenkel 8 als Winkelstück. Im Inneren dieses Eckformteils ist der nach unten gerichtete Arm 19 zur Festlegung des hier nicht dargestellten Klemmkörpers zu erkennen. Es sei darauf hingewiesen, dass der Klemmkörper des Eckformteils mit dem des Kantenprofils übereinstimmt und obige Erläuterungen gelten analog für das Eckformteil, welches insbesondere im Spritzgussverfahren hergestellt ist.

Fig. 3 zeigt in einer perspektivischen Darstellung schräg von unten das Eckformteil 48, und zwar in Blickrichtung III gemäß Fig. 2. Der nach unten gerichtete zweite Schenkel 8 ist als Winkelstück ausgebildet und in vorteilhafter Weise in der Ecke mit einer Abrundung 49 versehen. Den beiden im wesentlichen rechtwinklig zueinander angeordneten Teilen 50, 51 des zweiten Schenkels 8 sind zwei nach unten gerichtete Arme 19 zugeordnet, wobei zwei Ausnehmungen 18 für den hier nicht dargestellten Klemmkörper gebildet sind. Auch der Klemmkörper ist in zweckmäßiger Weise als Winkelstück ausgebildet und greift gemäß vorstehenden Ausführungen mit seinem nach oben gerichteten Schenkel in diese Ausnehmungen 18 in entsprechender Weise ein. Das Eckformteil 48 enthält im Bereich der wenigstens einen Ausnehmung 18 Rastelemente 24 für korrespondierende Rastelemente des zugeordneten Klemmkörpers.

Fig. 4 zeigt teilweise in einer Ansicht schräg von oben die Labortischplatte 52, an deren beiden rechtwinklig zueinander verlaufenden Kanten jeweils ein sich in Längsrichtung der Plattenkanten erstreckendes Eckprofil angeordnet ist. Ferner ist an der Ecke der Labortischplatte 52 das anhand der Fig. 3 und 4 erläuterte Eckformteil 48 vorgesehen. Das Eckformteil 48 übergreift mit seinen Enden 54, 55 außen die beiden zugeordneten Kantenprofile, deren Enden mit strichpunktierten Linien 56, 57 angedeutet sind und unter dem Eckformteil liegen. Aufgrund dieser erfindungsgemäßen Überlappung werden eventuelle Ungenauigkeiten an den Enden der genannten Kantenprofile überdeckt und insgesamt ist eine exakte und funktionsgerechte Festlegung der beiden Kantenprofile ebenso wie des Eckformteils gewährleistet.

Es ist somit ein Kantenprofil-System geschaffen, welches bevorzugt aus Kunststoff besteht. In bevorzugter Weise gelangt ein ABS-Kunststoff zum Einsatz, doch können im Rahmen der Erfindung auch andere Kunststoffe vorgesehen sein.

Das Kantenprofil und/oder Kantenprofil-System gewährleistet eine funktionssichere Befestigung durch einen variablen Klemm-Mechanismus und den Ausgleich von Platten-Toleranzen. Bedarfsweise ist die flexible Anbringung des unteren Klemmteils möglich, doch kann grundsätzlich das L-förmige Kantenprofil allein zum Einsatz gelangen.

Ferner ermöglich das Kantenprofil neben der klassischen Gehrung als Eckausbildung in vorteilhafter Weise eine einfache Realisierung von "um die Ecke"-Lösungen. Insbesondere wird hierzu in das Kantenprofil, und zwar solange dieses noch gerade ist, im vorgesehenen Eckbereich eine Bohrung eingebracht, insbesondere in den ersten nach der Verbindung mit der Platte oberen horizontalen Schenkel 2. Danach folgt Erwärmen, Umbiegen, Schließen der Bohrung, insbesondere mittels eines Clip-Teils, Verspannung mit dem genannten unteren Klemmteil, und zwar nur in den Längsschenkel und nicht im Eckbereich und/oder der Krümmung.

Das erfindungsgemäße Kantenprofil und/oder Kantenprofil-System besitzt nachfolgende bevorzugte Eigenschaften:
- Befestigung durch variablen Klemm-Mechanismus, dadurch Ausgleich von Platten-Toleranzen, flexible Anbringung des unteren Klemmteiles möglich - derart wo es nötig ist.
- Günstige Realisierung von "um die Ecke"-Lösungen wird möglich, z.B. Einbringen von Bohrungen in das Profil im Eckbereich - Erwärmen - Umbiegen - Schließen der Bohrung mit Clip-Teil - Verspannung mit unterem Klemmteil nur in den Längsschenkeln und nicht in der Krümmung.
- Baustellen-Montage wird möglich, da unkomplizierte Montagetechnik (üblicherweise wird abseits der Baustelle in Produktionshallen eines Verarbeiters eine aufwendige Verklebung durchgeführt).
- Abdichtung gegen Flüssigkeiten vom Tischplatten-Inneren durch koextrudierte oder anderweitig einzubringende Dichtlippe.
- Hinterschneidungen für eventuelle Nut-Feder-Verbindungstechnik in Längsrichtung - dadurch Vermeidung von reinen Stoßkonstruktionen dort, wo Längsanschlußverbindungen nötig sind.
- Hinterschneidungen vorteilhaft für Aufnahme von zusammengedrücktem Klebstoff.
- eventuell durch Klemm-Mechanismus Verklebung nicht unbedingt notwendig.

### Bezugszeichen

- 2: erster Schenkel
- 4: Ausnehmung
- 6: Dichtlippe
- 8: zweiter Schenkel
- 10, 12: Rille / Riffelung
- 14: Hohlraum
- 16: Außenfläche
- 18: Ausnehmung
- 19: Arm von 8
- 20: Klemmkörper
- 22, 24: Rastelement
- 26: Pfeil
- 28: Winkel
- 30,32: Schenkel von 20
- 34,36: Dicke
- 38, 40: strickpunktierte Linie
- 42, 44: Klebemittel / Dichtungsband
- 46: Winkel zwischen 2 und 8
- 48: Eckformteil
- 49: Abrundung
- 50, 51: Teil von 48
- 52: Labortischplatte
- 54, 55: Ende
- 56, 57: strickpunktierte Linie

## Patentansprüche

1. Kantenprofil und ein mit diesem verbindbarer Klemmkörper (8), wobei das Kantenprofil mit einer Kante einer Arbeitsplatte (52), insbesondere Labortischplatte, welche bevorzugt aus Steinzeug oder Keramik besteht, verbindbar ist und wobei das Kantenprofil einen im wesentlichen L-förmigen Querschnitt aufweist und einen ersten und zweiten Schenkel (2, 8) enthält, welche im wesentlichen rechtwinklig zueinander angeordnet sind, und wobei femer der Klemmkörper (20) im wesentlichen L-förmig mit zwei Schenkeln (30, 32) ausgebildet ist und mittels Rastelementen (22, 24) mit dem zweiten Schenkel (8) des Kantenprofils derart verbindbar ist, dass das Kantenprofil am Rand der Arbeitsplatte (52) festklemmbar ist,
**dadurch gekennzeichnet, dass** zwischen den Schenkeln (30, 32) des Klemmkörpers (20) zunächst ein Winkel (28) kleiner als 90° vorgegeben ist, dass das Kantenprofil mittels einer Verbundmasse oder eines Klebemittels (42, 44) mit der Kante der Arbeitsplatte (52) verbindbar ist und dass in einer horizontalen Einbauposition der Arbeitsplatte (52) nach dem Einrasten und Einpressen des Schenkels (32) des Klemmkörpers (20) in den vertikal nach unten gerichteten Schenkel (8) des Kantenprofils der untere Schenkel (30) des Klemmkörpers (20) bezüglich der Unterkante der Arbeitsplatte (52) verspannt ist und eine horizontale Position (30') einnimmt.

2. Kantenprofil nach Anspruch 1, **dadurch gekennzeichnet, dass** zwischen einem innenliegenden Arm (19) und dem zweiten, nach unten gerichteten Schenkel (8) des Kantenprofils eine Ausnehmung (18) zur Aufnahme des Schenkels (32) des Klemmkörpers (20) vorgesehen ist.

3. Kantenprofil nach Anspruch 1 oder 2, **dadurch gekennzeichnet, dass** das Klebemittel (42, 44) als ein Dichtungsband ausgebildet ist, welches zwischen dem Kantenprofil und der Oberfläche und/oder der Seitenfläche der Arbeitsplatte (52) angeordnet ist.

4. Kantenprofil nach einem der Ansprüche 1 bis 3, **dadurch gekennzeichnet, daß** der erste, horizontal anzuordnende Schenkel (2) an einem freien Ende eine Dichtlippe (6) aufweist, welche bevorzugt integral ausgebildet und/oder koextrudiert ist.

5. Kantenprofil nach einem der Ansprüche 1 bis 4, **dadurch gekennzeichnet, daß** der erste Schenkel (2) und/oder der zweite, vertikal an der Plattenkante anzuordnende Schenkel (8) innenliegende Rillen und/oder Riffelungen (10, 12) aufweist und/oder dass wenigstens ein Hohlraum (14) vorgesehen ist.

6. Kantenprofil nach einem der Ansprüche 1 bis 4, **dadurch gekennzeichnet, daß** der erste Schenkel (2) an seinem freien Ende eine zur Horizontalen in einem vorgegebenen Winkel, insbesondere in der Größenordnung von 45°, geneigte Außenfläche (16) aufweist.

7. Kantenprofil nach einem der Ansprüche 1 bis 6, **dadurch gekennzeichnet, dass** zwischen dem ersten Schenkel und dem zweiten Schenkel (8) ein Winkel (46) kleiner als 90° vorgegeben ist und/oder dass der Winkel (46) maximal 89° beträgt und/oder dass der Winkel (46) zwischen 85° bis 89° groß ist.

8. Kantenprofil nach einem der Ansprüche 1 bis 7, **dadurch gekennzeichnet, dass** es als Eckformteil (48) ausgebildet ist, wobei der erste Schenkel (2) im wesentlichen plattenförmig und der zweite Schenkel (8) als Winkelstück ausgebildet ist.

9. Kantenprofil nach einem der Ansprüche 1 bis 8, **gekennzeichnet durch** die Kombination und Anordnung an wenigstens zwei Kanten der Arbeitsplatte (52) und/oder **durch** die Anordnung und Ausbildung als Eckformteil an wenigstens einer Ecke der Arbeitsplatte (52).

## Claims

1. Edge profile and a clamping body (8) connectable with it, whereat the edge profile is connectable with an edge of worktop (52), particularly laboratory bench top, which preferably is composed of stoneware or ceramics and whereat the edge profile shows an essentially L-shaped cross section and contains a first and second leg (2, 8) which are basically arranged right-angled to each other and whereat furthermore, the clamping body (20) is basically formed L-shaped with two legs (30, 32) and is connectable by means of catch elements (22, 24) with the second leg (8) of the edge profile in such a way that the edge profile can be cramped to the border of worktop (52),
**characterized in that** between the legs (30, 32) of clamping body (20) for the moment an angle (28) less than 90° is allowed, that the edge profile is connectable to the edge of worktop (52) by means of a composite mass or an adhesive (42, 44) and that in a horizontal mounting position of worktop (52), after the snapping in and pressing in of leg (32) of clamping body (20) into leg (8) of the edge profile, which is directed vertically to the bottom, the lower leg (30) of clamping body (20) is braced with reference to the lower surface of worktop (52) and takes up a horizontal position (30').

2. Edge profile according to claim 1, **characterized in that** between an inner arm (19) and a second leg (8) of the edge profile, directed to the bottom, a recess (18) for the reception of leg (32) of clamping body (20) is provided .

3. Edge profile according to claim 1 or 2, **characterized in that** the adhesive (42, 44) is formed as sealing tape which is arranged between the edge profile and the top surface and/or lateral face of worktop (52).

4. Edge profile according to one of claims 1 to 3, **characterized in that** the first leg (2) which has to be arranged horizontally shows a sealing lip on a free end which is preferably developed integrally and/or co-extruded.

5. Edge profile according to one of claims 1 to 4, **characterized in that** the first leg (2) and/or the second leg (8) which is to be arranged vertically at the plate bordering, show inner grooves and/or ribbings (10, 12) and/or that at least one hollow space (14) is provided.

6. Edge profile according to one of claims 1 to 4, **characterized in that** the first leg (2) shows on its free end an outer surface (16) which is inclined to the horizontal in an allowed angle, particularly in the scale of 45°.

7. Edge profile according to one of claims 1 to 6, **characterized in that** between the first leg and the second leg (8) an angle (46) smaller than 90° is allowed and/or that the angle (46) has at most 89° and/or that the angle (46) is between 85° and 89°.

8. Edge profile according to one of claims 1 to 7, **characterized in that** it is shaped as corner preform whereat the first leg (2) is basically formed plate-like and the second leg (8) as elbow.

9. Edge profile according to one of claims 1 to 8, **characterized by** the combination and arrangement on at least two edges of worktop (52) and/or by the arrangement and shaping as corner preform on at least one corner of worktop (52).

## Revendications

1. Profil d'arête et un corps de pincement (8) raccordable avec ceci et où le profil d'arête est combinable avec un côté d'une plaque de travail (52), en particulier une plaque de table de laboratoire qui est préférablement composée de poterie de grès ou de céramique, et où le profil d'arête montre une section transversale essentiellement en forme de L et contient un premier et second aile (2, 8) qui sont fondamentalement arrangés de façon rectangulaire l'un à l'autre, et où, de plus, le corps de pincement (20) est fondamentalement formé de deux ailes (30, 32) en forme de L, et qui est combinable avec le second aile (8) du profil d'arête à l'aide des éléments à crans d'une façon que le profil d'arête peut être bloqué au bord de la plaque de travail (52),
**caractérisé en ce que** pour l'instant entre les ailes (30, 32) du corps de pincement (20) un angle (28) de moins de 90° est imposé, que le profil d'arête est raccordable à l'aide d'une masse composite ou d'un adhésif (42, 44) avec le bord de la plaque de travail (52) et qu'en montant la plaque de travail (52) en position horizontale et après que l'aile (32) du corps de pincement (2) s'est enclenché et s'enfoncé dans l'aile (8) du profil d'arête, qui est dirigé verticalement vers le bas, l'aile inférieur (30) de corps de pincement (20) est haubané relativement au bord inférieur de la plaque de travail (52) et prend une position horizontale (30').

2. Profil d'arête selon la revendication 1, **caractérisé en ce qu'**entre un bras à l'intérieur (19) et le second aile (8) du profil d'arête, qui est dirigé vers le bas, un espace (18) pour la réception de l'aile (32) du corps de pincement (20) est prévu.

3. Profil d'arête selon la revendication 1 ou 2, **caractérisé en ce que** l'adhésif (42, 44) est formé comme ruban de garniture qui est monté entre le profil d'arête et la surface et/ou la face latérale de la plaque de travail.

4. Profil d'arête selon une des revendications 1 à 3, **caractérisé en ce que** le premier aile (2), qui doit être monté horizontalement montre une lèvre d'étanchéité (6) à un bout libre, qui est de préférence formée intégralement et/ou co-extrudée.

5. Profil d'arête selon une des revendications 1 à 4, **caractérisé en ce que** le premier aile (2) et/ou le second aile (8), qui doit être monté verticalement au bord de la plaque, montre à l'intérieur des rainures et/ou des cannelures (10, 12) et/ou qu'au moins une cavité (14) est prévue.

6. Profil d'arête selon une des revendications 1 à 4, **caractérisé en ce que** le premier aile (2) montre à son extrémité libre une face extérieure (16) inclinée vers une droite horizontale dans un angle imposé, particulièrement dans l'ordre de grandeur de 45°.

7. Profil d'arête selon une des revendications 1 à 6, **caractérisé en ce qu'**entre le premier aile et le second aile (8) un angle (46) à moins de 90° est imposé et/ou que l'angle (46) se monte à un maximum 89° et/ou que l'angle (46) mesure entre 85° et 89°.

8. Profil d'arête selon une des revendications 1 à 7, **caractérisé en ce qu'**il est formé comme pièce profilée d'angle (48) où le premier aile (2) a essentiellement la forme d'une plaque et le second aile (8) est formé comme raccord angulaire.

9. Profil d'arête selon une des revendications 1 à 8, **caractérisé par** la combinaison et l'arrangement à au moins deux bords de la plaque de travail (52) et/ou par l'arrangement et la formation comme pièce profilée d'angle à au moins un coin de la plaque de travail (52).
